# EUROPÄISCHE PATENTANMELDUNG

(11) **EP 4 775 354 A2**
(43) Veröffentlichungstag der Anmeldung: **15.07.2026**
(21) Anmeldenummer: 26179146.1
(22) Anmeldetag: 31.03.2022
(51) Int. Cl.: B25H 1/00

(54) **SYSTEM MIT EINER FÜHRUNGSSCHIENE UND EINER TRAGEVORRICHTUNG**

(30) Priorität: 01.04.2021 DE 202021101782 U
(62) Teilanmeldung aus: 22720581.2
(71) Anmelder: Festool GmbH, 73240 Wendlingen am Neckar (DE)
(72) Erfinder: Wildermuth, Markus, 73240 Wendlingen (DE)
(74) Vertreter: Patentanwälte Bregenzer und Reule Partnerschaftsgesellschaft mbB

(57) **Zusammenfassung**

Die Erfindung betrifft ein System umfassend mindestens eine zum Führen einer Hand-Werkzeugmaschine (11) vorgesehene Führungsschiene (21, 22), die eine Längsgestalt aufweist und sich entlang einer Längsachse erstreckt, wobei die Führungsschiene (21, 22) an einander entgegengesetzten Seiten eine Auflagefläche (24) zur Auflage der Führungsschiene (21, 22) auf einem Werkstück (W) und eine Führungsfläche (23) aufweist, vor die eine sich entlang der jeweiligen Längsachse (L1, L2) erstreckende Längsführungsfläche (31) zum Führen der Hand-Werkzeugmaschine (11) parallel zu der Längsachse (L1, L2) vorsteht. Das System umfasst eine Tragevorrichtung (200) mit einem Tragekörper (201, 202) und einem an dem Tragekörper (201, 202) angeordneten Tragegriff (120) zum Ergreifen durch einen Bediener (BE), wobei die Führungsschiene (21, 22) zu einer Verbindung mit der Tragevorrichtung (200) Formschlusskonturen (34) aufweist, die in Eingriff mit Gegen-Formschlusskonturen (124) der Tragevorrichtung (200) bringbar sind, sodass die Führungsschiene (21, 22) anhand des Tragegriffs (120) durch einen Bediener (BE) tragbar ist.

## Beschreibung

Die Erfindung betrifft ein System umfassend mindestens eine zum Führen einer Hand-Werkzeugmaschine vorgesehene Führungsschiene, die eine Längsgestalt aufweist und sich entlang einer Längsachse erstreckt, wobei die Führungsschiene an einander entgegengesetzten Seiten eine Auflagefläche zur Auflage der Führungsschiene auf einem Werkstück und eine Führungsfläche aufweist, vor die eine sich entlang der jeweiligen Längsachse erstreckende Längsführungsfläche zum Führen der Hand-Werkzeugmaschine parallel zu der Längsachse vorsteht.

Eine derartige Führungsschiene hat in der Regel einen steifen, langgestreckten Schienenkörper, der zwar die gewünschten optimalen Führungseigenschaften für die Hand-Werkzeugmaschine hat, aber sperrig und unbequem zu transportieren ist.

Eine Führungsschiene für eine Hand-Werkzeugmaschine ist in DE 10 2010 028 751 A1 erläutert.

Ein Behältnis mit einer flexiblen Führungsschiene geht aus DE 202 18 480 A1 hervor.

Ein tragbarer Behälter mit einer Arbeitsplatte geht aus DE 10 2013 008 630 A1 oder aus DE 10 2017 109 023 A1 hervor. US 11,008,136 B2 erläutert einen Stapel aus tragbaren Behältern.

Es ist daher die Aufgabe der vorliegenden Erfindung, den Tragekomfort beim Tragen einer derartigen Führungsschiene zu verbessern.

Zur Lösung der Aufgabe ist bei einem System der eingangs genannten Art vorgesehen, dass es eine Tragevorrichtung mit einem Tragekörper und einem an dem Tragekörper angeordneten Tragegriff zum Ergreifen durch einen Bediener umfasst, wobei die Führungsschiene zu einer Verbindung mit der Tragevorrichtung Formschlusskonturen aufweist, die in Eingriff mit Gegen-Formschlusskonturen der Tragevorrichtung bringbar sind, sodass die Führungsschiene anhand des Tragegriffs durch einen Bediener tragbar ist.

Anhand des Tragegriffs kann die Führungsschiene bequem ergriffen werden. Die Formschlusskonturen umfassen beispielsweise mindestens eine Aufnahmenut, insbesondere eine Aufnahmenut an einem Führungsvorsprung, der die Längsführungsfläche aufweist. Mit der Aufnahmenut können als Gegen-Formschlusskonturen der Tragevorrichtung eine oder mehrere Haken in Eingriff gebracht werden.

Der Tragegriff ist beispielsweise in der Art eines Henkels oder Tragschenkels oder Traghenkels ausgestaltet.

Vorgesehen sind auch eine Führungsschiene sowie eine Tragevorrichtung, die wie folgt definierbar sind:
Tragevorrichtung zum Tragen einer Führungsschiene, die zum Führen einer Hand-Werkzeugmaschine vorgesehen ist, wobei die Tragevorrichtung einen Tragekörper und einen an dem Tragekörper angeordneten Tragegriff zum Ergreifen durch einen Bediener aufweist, wobei Gegen-Formschlusskonturen zum Eingriff mit Formschlusskonturen der Führungsschiene aufweist, sodass die Führungsschiene anhand des Tragegriffs durch einen Bediener tragbar ist.

Führungsschiene, die durch eine Tragevorrichtung tragbar ist, wobei die Führungsschiene eine Längsgestalt aufweist und sich entlang einer Längsachse erstreckt, wobei die Führungsschiene an einander entgegengesetzten Seiten eine Auflagefläche zur Auflage der Führungsschiene auf einem Werkstück und eine Führungsfläche aufweist, vor die eine sich entlang der jeweiligen Längsachse erstreckende Längsführungsfläche zum Führen der Hand-Werkzeugmaschine parallel zu der Längsachse vorsteht, wobei die Führungsschiene zu einer Verbindung mit der Tragevorrichtung Formschlusskonturen aufweist, die in Eingriff mit Gegen-Formschlusskonturen der Tragevorrichtung bringbar sind, und wobei die Tragevorrichtung einen Tragekörper und einen an dem Tragekörper angeordneten Tragegriff zum Ergreifen durch einen Bediener aufweist, sodass die Führungsschiene anhand des Tragegriffs durch einen Bediener tragbar ist.

Vorteilhaft ist z.B., wenn die Tragevorrichtung eine Abstützfläche zum flächigen Abstützen der Führungsschiene, insbesondere der Auflagefläche oder der Führungsfläche der Führungsschiene, aufweist. An der Abstützfläche ist vorzugsweise die Auflagefläche oder Führungsfläche der Führungsschiene abgestützt. Es können mehrere Abstützflächen der Tragevorrichtung vorhanden sein. Bevorzugt ist es, wenn an einander entgegengesetzten Seiten des Tragegriffs jeweils eine Abstützfläche oder Abschnitte der Abstützfläche vorhanden sind. Vorteilhaft ist der Tragegriff zwischen Randbereichen der Abstützfläche angeordnet.

Insbesondere vorteilhaft ist es, wenn der Tragegriff vor die Abstützfläche vorsteht, wenn die Tragevorrichtung und die Führungsschiene anhand der Formschlusskonturen und Gegen-Formschlusskonturen miteinander verbunden sind.

Vorteilhaft ist beispielsweise, wenn die Führungsschiene eine Durchstecköffnung für den Tragegriff aufweist, die sich zwischen zwei einander entgegengesetzten Seiten, insbesondere zwischen der Führungsfläche und der Auflagefläche, erstreckt und durch die der Tragegriff durchsteckbar ist. Vorteilhaft ist eine Stützfläche, insbesondere die vorgenannte Abstützfläche, des Tragekörpers neben dem Tragegriff angeordnet, an dem die Führungsschiene abgestützt ist und/oder die zur Abstützung der Führungsschiene vorgesehen ist, wenn der Tragegriff durch die Durchstecköffnung durchgesteckt ist. Die Führungsschiene ist vorteilhaft an der Stützfläche oder Abstützfläche abgestützt oder abstützbar. Der Tragegriff steht vor die Stützfläche oder Abstützfläche winkelig vor, insbesondere rechtwinkelig vor oder winkelig von der Stützfläche oder Abstützfläche ab. Beispielsweise ist die Stützfläche oder Abstützfläche des Tragekörpers an der von dem Tragegriff abgewandten Seite an der Führungsschiene abgestützt. Das Einstecken oder Durchstecken des Tragegriffs kann beispielsweise von der Führungsfläche zur Auflagefläche oder umgekehrt oder auch quer zur Auflagefläche oder Führungsfläche erfolgen. Es ist aber auch möglich, dass die Durchstecköffnung seitlich offen ist, sodass der Tragegriff in einer zu der Führungsfläche und Auflagefläche parallelen Richtung oder mit einer Richtungskomponente, die zu der Führungsfläche oder Auflagefläche parallel ist, in die Durchstecköffnung einführbar ist.

Die Durchstecköffnung weist vorzugsweise eine Längsgestalt auf oder ist als Längsschlitz ausgestaltet. Eine Längserstreckung oder Längsachse der Durchstecköffnung verläuft vorzugsweise parallel zur Längsachse der Führungsschiene.

Es ist möglich, dass zwischen einer den Tragegriff tragenden Partie der Tragevorrichtung und der zum Abstützen der Führungsschiene vorgesehenen Stützfläche oder Abstützfläche ein Abstand vorhanden ist, beispielsweise wenn zwischen der Stützfläche oder Abstützfläche und den Tragegriff eine Vertiefung angeordnet ist. Die Stützfläche oder Abstützfläche können Planflächen oder Planflächen-Abschnitte umfassen. Es ist aber auch möglich, dass die Stützfläche oder Abstützfläche eine lineare und/oder punktuelle Abstützung der Führungsschiene ermöglichen.

Ohne weiteres ist es möglich, dass mehrere Stützflächen und/oder Abstützflächen an der Tragevorrichtung zum Abstützen der Führungsschiene vorhanden sind.

An der Stützfläche oder Abstützfläche der Tragevorrichtung kann eine Aufnahme oder Vertiefung für den Tragegriff vorhanden sein, in die hinein der Tragegriff in einer Nichtgebrauchsstellung hineinverstellbar, beispielsweise schwenkbar ist, und aus der heraus der Tragegriff für eine zum Tragen der Tragevorrichtung vorgesehenen Gebrauchsstellung herausverstellbar, beispielsweise schwenkbar ist.

Die Durchstecköffnung hat vorzugsweise eine Längsgestalt. Bevorzugt erstreckt sich die Durchstecköffnung parallel oder in einem flachen Winkel von weniger als 15° zu einer Längsachse der Führungsschiene.

Die Durchstecköffnung an so ausgestaltet sein, dass der Tragegriff in einer zu dem Tragekörper hin verstellten Nichtgebrauchsstellung durch die Durchstecköffnung durchsteckbar ist.

Die Durchstecköffnung kann eine Nichtgebrauchsstellungsaufnahme für den Tragegriff aufweisen, in der der Tragegriff in einer zu dem Tragekörper und/oder der Führungsschiene hin verstellten Nichtgebrauchsstellung aufnehmbar ist, in der der Tragegriff nicht in einer zum Tragen der Führungsschiene geeigneten Position vor die Führungsschiene vorsteht. Beispielsweise ist der Tragegriff am Tragekörper schwenkbar zwischen der Nichtgebrauchsstellung einer zum Tragen vorgesehenen Gebrauchsstellung gelagert und kann in der Nichtgebrauchsstellung in der Nichtgebrauchsstellungsaufnahme aufgenommen sein.

Eine vorteilhafte Maßnahme sieht vor, dass der Tragegriff vor die Führungsfläche oder die Auflagefläche, insbesondere rechtwinkelig, vorsteht, wenn die Tragevorrichtung mit der Führungsschiene verbunden ist.

Der Tragegriff kann ortsfest an dem Tragekörper angeordnet sein, also unbeweglich bezüglich des Tragekörpers sein. Beispielsweise kann der Tragegriff von dem Tragekörper winkelig, insbesondere rechtwinkelig abstehen.

Vorzugsweise ist jedoch vorgesehen, dass der Tragegriff an dem Tragekörper der Tragevorrichtung zwischen einer Gebrauchsstellung, in der der Tragegriff vor den Tragekörper vorsteht, und einer Nichtgebrauchsstellung schwenkbar gelagert ist, in der der Tragegriff näher zu dem Tragekörper hin verstellt ist als in der Gebrauchsstellung. Somit kann der Tragegriff bei Nichtgebrauch beispielsweise zum Tragekörper hin verstellt werden.

Ein derartig verstellbarer Tragegriff kann durch die Montage der Führungsschiene an der Tragevorrichtung fixierbar sein. Vorzugsweise ist vorgesehen, dass der Tragegriff durch die Führungsschiene in der Gebrauchsstellung fixiert ist, wenn die Führungsschiene und die Tragevorrichtung miteinander verbunden sind. Beispielsweise bildet die Führungsschiene eine Verschwenksicherung. Der Tragegriff liegt dann, wenn die Führungsschiene mit der Tragevorrichtung anhand der ineinander eingreifenden Formschlusskonturen verbunden ist, beispielsweise an einer der Formschlusskonturen der Führungsschiene oder einer sonstigen Stützkontur der Führungsschiene an. Insbesondere ist der Tragegriff an einer Durchstecköffnung oder durch eine Durchstecköffnung der Führungsschiene in der Gebrauchsstellung gehalten, durch die der Tragegriff durchgesteckt oder durchsteckbar ist.

Wie erläutert kann für den Tragegriff eine Vertiefung oder Aufnahme vorhanden sein, in welcher der Tragegriff in der Nichtgebrauchsstellung aufgenommen ist. Bevorzugt ist es, wenn der Tragegriff in der Nichtgebrauchsstellung nicht vor die zur Abstützung der Führungsschiene vorgesehenen Stützflächen oder Abstützflächen vorsteht. An den Stützflächen oder Abstützflächen ist die Führungsschiene abgestützt oder abstützbar, wenn der Tragegriff durch die Durchstecköffnung der Führungsschiene durchgesteckt ist.

Eine vorteilhafte Maßnahme sieht vor, dass die Durchstecköffnung etwa längsmittig bezüglich der Längsachse der Führungsschiene und/oder etwa quer mittig zwischen sich parallel zur Längsachse der Führungsschiene erstreckenden Längsseiten der Führungsschiene angeordnet ist. Somit sieht eine vorteilhafte Maßnahme vor, dass der Tragegriff etwa längsmittig bezüglich der Längsachse der Führungsschiene und/oder etwa quer mittig zwischen sich parallel zur Längsachse der Führungsschiene erstreckenden Längsseiten angeordnet ist, wenn die Führungsschiene und die Tragevorrichtung miteinander verbunden sind. Somit ist die Führungsschiene optimal ausbalanciert und kann leicht getragen werden. Es kann aber auch durchaus Situationen geben, bei der eine derartige mittige Ausrichtung der Führungsschienen nicht gewünscht ist, beispielsweise dann, wenn ein größerer Abstand zu der die Kombination aus Tragevorrichtung und Führungsschiene tragenden Person gewünscht ist.

Weiterhin ist es vorteilhaft, wenn die Durchstecköffnung und/oder im miteinander verbundenen Zustand der Führungsschiene und der Tragevorrichtung der Tragegriff im Zentrum oder nahe beim Zentrum der Auflagefläche und/oder der Führungsfläche der Führungsschiene angeordnet ist. Beispielsweise ist dazu vorgesehen, dass der Tragegriff oder die Durchstecköffnung etwa längsmittig bezüglich der Längsachse der Führungsschiene und/oder etwa quer mittig zwischen Längsseiten der Führungsschiene, die sich parallel zur Längsachse der Führungsschiene erstrecken, angeordnet sind. Bei dem Zentrum handelt es sich um das geometrische Zentrum oder den Schwerpunkt der Führungsschiene.

Weiterhin vorteilhaft ist es, wenn die Führungsschiene quer zu ihrer Längsachse nicht vor die Tragevorrichtung vorsteht, wenn die Führungsschiene an der Tragevorrichtung angeordnet ist und/oder wenn der Tragegriff durch die Durchstecköffnung der Führungsschiene durchgesteckt ist.

Vorteilhaft ist auch, wenn die Führungsschiene quer zu ihrer Längsachse vollständig durch die Tragevorrichtung abgestützt ist, wenn die Führungsschiene an der Tragevorrichtung angeordnet ist und/oder wenn der Tragegriff durch die Durchstecköffnung der Führungsschiene durchgesteckt ist.

Eine Querbreite der zum Abstützen der Führungsschiene, wenn diese an der Tragevorrichtung angeordnet ist, vorgesehene Stützfläche oder Abstützfläche der Tragevorrichtung entspricht vorzugsweise mindestens der Querbreite der Führungsschiene quer zur Längsachse der Führungsschiene, insbesondere derjenigen Partie der Führungsschiene, die zur Abstützung einer der Tragevorrichtung vorgesehen und/oder ausgestaltet ist.

Es ist zweckmäßig, wenn der Tragegriff etwa rechtwinkelig vor die Auflagefläche oder die Führungsfläche der Führungsschiene vorsteht, wenn die Führungsschiene mit der Tragevorrichtung verbunden ist. Somit steht der Tragegriff beispielsweise bequem ergreifbar vor großflächige Flachseiten der Führungsschiene vor.

Vorteilhaft ist vorgesehen, dass zwischen einem Griffabschnitt des Tragegriffs und der Führungsschiene, wenn der Tragegriff durch die Durchstecköffnung durchgesteckt und/oder die Führungsschiene mit der Tragevorrichtung verbunden ist, eine Durchgreiföffnung vorhanden ist, die zum Umgreifen des Griffabschnitts mit einer Hand eines Bedieners vorgesehen und ausgestaltet ist. Beispielsweise beträgt ein Abstand zwischen der an der Tragevorrichtung gehaltenen Führungsschiene und einem Griffabschnitt des Tragegriffs, der zum Umgreifen mit der Hand des Bedieners vorgesehen ist, mindestens 2 cm, weiter bevorzugt mindestens 3 cm, vorzugsweise mindestens 4 cm. Eine Mindestbreite der Durchgrifföffnung beträgt vorzugsweise mindestens die Breite einer Hand, vorzugsweise die Breite zweier Hände, einer erwachsenen Bedienperson, also vorzugsweise mindestens 8 cm, insbesondere mindestens 10 cm.

Weiterhin vorteilhaft ist es, wenn der Tragegriff zumindest in seiner Gebrauchsstellung, etwa rechtwinkelig vor eine Abstützfläche des Tragekörpers vorsteht. Der Tragegriff kann fest und/oder unbeweglich bezüglich des Tragekörpers sein, d. h. dass er beispielsweise statisch und/oder dauerhaft und/oder in seiner Gebrauchsstellung rechtwinkelig vom Tragekörper absteht.

Die Führungsschiene kann auch zur schwenkfesten Fixierung des Tragegriffs vorgesehen und ausgestaltet sein. Vorzugsweise ist vorgesehen, dass die Tragevorrichtung und die Führungsschiene anhand der Formschlusskonturen und Gegen-Formschlusskonturen derart miteinander verbindbar sind, dass der Tragegriff bezüglich der Führungsfläche schwenkfest und/oder verschiebefest ist, wenn die Tragevorrichtung und die Führungsschiene miteinander verbunden sind. Die Schwenkfestigkeit oder Verschiebefestigkeit kann selbstverständlich so sein, dass noch ein gewisses Bewegungsspiel, insbesondere ein solches Bewegungsspiel, welches zum Lösen der Verbindung zwischen Tragevorrichtung und Führungsschiene notwendig ist, möglich ist.

Vorteilhaft ist vorgesehen, dass der Tragegriff, insbesondere ausschließlich, entlang einer zur Längsachse der Führungsschiene winkeligen, insbesondere etwa rechtwinkeligen oder rechtwinkeligen, Steckachse durch die Durchstecköffnung durchsteckbar ist.

Vorteilhaft ist auch, wenn die Führungsschiene dann, wenn der Tragegriff durch die Durchstecköffnung durchgesteckt ist, bezüglich dieser Steckachse schwenkfest oder im Wesentlichen schwenkfest an der Tragevorrichtung abgestützt ist. Es kann zur Gewährleistung der Schwenkfestigkeit vorgesehen sein, dass zwischen der Durchstecköffnung und dem Tragegriff ein lediglich zum Durchstecken des Tragegriffs durch die Durchstecköffnung geeignetes Bewegungsspiel vorhanden ist. Das Bewegungsspiel kann großzügig bemessen sein, ist jedoch vorteilhaft lediglich derart, dass der Tragegriff zwar entlang der Steckachse durch die Durchstecköffnung durchsteckbar ist, jedoch die Führungsschiene und der Tragegriff nicht derart relativ zueinander verschwenkbar sind, dass durch eine Schwenkbewegung um eine zu der Steckachse quer verlaufenden Schwenkachse außer Eingriff oder in Eingriff miteinander bringbar sind. Mithin ist also durch diese Maßnahme gewährleistet, dass die Führungsschiene relativ zur Tragevorrichtung gegen Verkippen gesichert abgestützt ist.

Beispielsweise umfassen oder sind die Formschlusskonturen und die Gegen-Formschlusskonturen Steckführungsflächen, die parallel zu der Steckachse verlaufen. Beispielsweise umfassen die Formschlusskonturen der Führungsschiene zu der Führungsfläche und/oder zu der Auflagefläche der Führungsschiene senkrechte Steckführungsflächen am Innenumfang der Durchstecköffnung zur Abstützung und/oder Führung von Steckführungsflächen der Gegen-Formschlusskonturen, die am Tragegriff vorhanden sind. Die Steckführungsflächen der Gegen-Formschlusskonturen sind beispielsweise an Verbindungsabschnitten oder Lagerabschnitten des Tragegriffs vorgesehen, mit denen der Tragegriff mit dem Deckel oder einer Seitenwand des Transportbehälters verbunden ist.

Der Tragegriff weist vorzugsweise parallel zu einer Längserstreckung der Durchstecköffnung verlaufende Stützkonturen, insbesondere Planflächen, beispielsweise Planflächen an den Verbindungsabschnitten oder Lagerabschnitten des Tragegriffs, als Gegen-Formschlusskonturen auf, an denen Formschlusskonturen der Führungsschiene, zum Beispiel parallel zur Längserstreckung der Durchstecköffnung verlaufende Längsseitenwände der Durchstecköffnung, flächig abgestützt oder abstützbar sind.

Vorteilhaft ist es weiterhin, wenn die Tragevorrichtung und/oder die Führungsschiene mindestens eine Rastkontur zum Verrasten mit der Führungsschiene aufweist. Somit ist die formschlüssige Verbindung zwischen Tragevorrichtung und Führungsschiene zusätzlich noch durch eine Verrastung gesichert.

Die Rastkontur kann an der Führungsschiene oder der Tragevorrichtung vorgesehen sein. Beispielweise umfasst die Rastkontur einen Rastvorsprung, eine Rastfeder oder dergleichen.

Bevorzugt ist es, wenn die mindestens eine Rastkontur an dem Tragegriff und/oder an der Durchstecköffnung angeordnet ist und beim Durchstecken oder Einstecken des Tragegriffs durch die Durchstecköffnung den Tragegriff mit der Führungsschiene verrastet. Beispielsweise ist die Rastkontur an einer Seitenfläche oder Seitenwand des Tragegriffs angeordnet und kann beim Einstecken oder Durchstecken durch die Durchstecköffnung der Führungsschiene zunächst in eine Lösestellung verstellt werden und anschließend selbsttätig in eine Raststellung gelangen, in der die Rastkontur mit der Führungsschiene verrastet.

Der Tragekörper kann beispielsweise eine Trageplatte oder dergleichen sein oder aufweisen. Der Tragekörper kann ausschließlich dafür vorgesehen sein, die Führungsschiene abzustützen. Beispielsweise kann der Tragegriff schwenkbar an einer derartigen Trageplatte gelagert sein oder von einer Trageplatte abstehen und durch die Durchstecköffnung der Führungsschiene durchsteckbar sein.

Die Tragplatte kann beispielsweise in der Art eines Deckels des nachfolgend beschriebenen Transportbehälters ausgestaltet sein.

Bevorzugt ist es, wenn der Tragekörper einen Transportbehälter mit einem Aufnahmeraum zum Aufnehmen von Gegenständen, insbesondere der Hand-Werkzeugmaschine, umfasst oder durch einen Transportbehälter gebildet ist, wobei der Tragegriff zum Tragen des Transportbehälters vorgesehen und ausgestaltet ist. Der Aufnahmeraum ist beispielsweise in einem Korpus des Transportbehälters vorgesehen.

Zwar ist es grundsätzlich möglich, dass der Tragegriff an beliebigen Stellen des Transportbehälters angeordnet ist, zum Beispiel an einer Seitenwand. Bevorzugt ist jedoch, wenn der Tragegriff an einer Oberseite, insbesondere einem Deckel, des Transportbehälters angeordnet ist. Von der Oberseite her ist beispielsweise ein Aufbewahrungsraum oder Aufnahmeraum des Transportbehälters zugänglich.

Der Tragegriff steht beispielsweise vor die Oberseite des Transportbehälters vor und durchdringt die Durchstecköffnung der Führungsschiene. Die Führungsschiene kann flächig an der Oberseite des Transportbehälters abgestützt sein.

Bevorzugt ist beispielsweise, dass die Abstützfläche zum Abstützen der Führungsschiene an einer Oberseite, insbesondere einem Deckel, des Transportbehälters oder einer Seitenwand des Transportbehälters angeordnet ist.

Vorteilhaft ist es, wenn Verbindungsabschnitte oder Lagerabschnitte des Tragegriffs, mit denen der Tragegriff mit einer Seitenwand oder dem Deckel des Transportbehälters verbunden ist, an Randbereichen der Seitenwand oder des Deckels, angeordnet sind. Dadurch können die Verbindungsabschnitte oder Lagerabschnitte große Abstände zueinander aufweisen. An den Verbindungsabschnitten oder Lagerabschnitten sind beispielsweise Innenflächen, die Formschlusskonturen bilden oder aufweisen, der Durchstecköffnung der Führungsschiene formschlüssig abgestützt. Beispielsweise ist die Führungsschiene an voneinander weit entfernten Gegen-Formschlusskonturen, die an den Verbindungsabschnitten oder Lagerabschnitten des Tragegriffs vorgesehen sind oder durch die Verbindungsabschnitte oder Lagerabschnitte gebildet sind, der Tragevorrichtung abgestützt. Dadurch kann die Führungsschiene stabil an der Tragevorrichtung gehalten sein.

Eine Möglichkeit zur Verbindung der Führungsschiene mit der Tragevorrichtung sieht vor, dass die Gegen-Formschlusskontur der Tragevorrichtung mindestens einen Haken zum Verhaken mit einer Hakenkontur der Führungsschiene umfasst.

Insbesondere vorteilhaft ist es, wenn die Tragevorrichtung zwei oder mehrere Hakenkonturen in einem Längsabstand zueinander aufweist, sodass die Führungsschiene an zwei in Bezug auf ihre Längsachse zu einander beabstandeten Positionen jeweils mit einer Hakenkontur der Tragevorrichtung in Eingriff bringbar ist.

Beispielsweise kann vorgesehen sein, dass der mindestens eine Haken an dem Tragekörper in einem Abstand von dem Tragegriff angeordnet ist. Mithin sind also einerseits ein Tragegriff und andererseits der mindestens eine Haken vorhanden.

Eine vorteilhafte Maßnahme sieht ferner vor, dass der mindestens eine Haken an einer Seitenwand eines oder des Transportbehälters der Tragevorrichtung angeordnet ist. An der Seitenwand können selbstverständlich zwei oder weitere Haken angeordnet sein, insbesondere in einem Abstand parallel zur Oberseite des Transportbehälters.

Der mindestens eine Haken kann fest an der Tragevorrichtung, beispielsweise dem Transportbehälter, angeordnet sein. Es ist aber auch möglich, dass der mindestens eine Haken an der Tragevorrichtung sozusagen nachrüstbar ist.

Vorteilhaft ist vorgesehen, dass der Haken an einem Hakenelement angeordnet ist, welches lösbar mit der Tragevorrichtung, insbesondere dem Transportbehälter, verbindbar ist.

Zur lösbaren Befestigung des Hakenelements eignet sich insbesondere die nachfolgende Maßnahme, bei der vorgesehen ist, dass die Tragevorrichtung, insbesondere der Transportbehälter, eine Steckhalterung zum Einstecken des Hakenelements umfasst. Das Hakenelement kann beispielsweise einen Plattenkörper aufweisen, der in der Art einer Karte an dem Transportbehälter oder der Tragevorrichtung befestigbar ist.

Ein vorteilhaftes Konzept sieht vor, dass die Tragevorrichtung einen Riegel zum Verriegeln des Hakenelements in der Steckhalterung aufweist, wobei der Riegel vorzugsweise durch einen Deckel des oder eines Transportbehälters der Tragevorrichtung gebildet ist. Wenn also das Hakenelement in der Steckhalterung aufgenommen ist, kann durch Schließen des Deckels des Transportbehälters das Hakenelement in der Steckhalterung verriegelbar oder fixierbar sein.

Es ist möglich, dass der mindestens eine Haken der Tragevorrichtung und die Hakenkontur der Führungsschiene durch eine Schwenkbetätigung oder ausschließlich durch eine Schiebebetätigung, insbesondere parallel zur Längsachse der Führungsschiene, in Eingriff oder außer Eingriff miteinander bringbar sind. Wenn beispielsweise zwei oder weitere Haken an der Tragevorrichtung vorgesehen sind, können die Hakenkonturen der Führungsschiene durch eine Schiebebetätigung der Führungsschiene in Eingriff mit den Haken der Tragevorrichtung bringbar sein. Auf diese Weise kann ein verbesserter Halt der Führungsschiene an der Tragevorrichtung, insbesondere dem Transportbehälter, erzielbar sein.

Nachfolgend werden Ausführungsbeispiele der Erfindung anhand der Zeichnung erläutert. Es zeigen:
- Figur 1: eine perspektivische Schrägansicht von oben auf ein Längsende einer Führungsschiene mit einer Verbinderanordnung,
- Figur 2: das Längsende der Führungsschiene gemäß Figur 1 perspektivisch schräg von oben, wobei die Führungsschiene mit einer weiteren Führungsschiene anhand der Verbinderanordnung verbunden ist,
- Figur 3: die Anordnung gemäß Figur 2, jedoch schräg von unten,
- Figur 4: die miteinander verbundenen Führungsschienen gemäß Figuren 1 bis 3 mit einer daran geführten Hand-Werkzeugmaschine,
- Figur 5: eine Tragevorrichtung in Gestalt eines Transportbehälters sowie eine Führungsschiene im noch nicht miteinander verbundenen Zustand in perspektivischer Schrägansicht,
- Figur 6: Ansicht gemäß Figur 5, wobei die Führungsschiene an dem Transportbehälter angeordnet ist,
- Figur 7: eine Schnittansicht eines oberen Teils des Transportbehälters sowie der Führungsschiene etwa entlang einer Schnittlinie D-D der Figur 6,
- Figur 8: eine Person beim Tragen einer Führungsschiene ohne Tragevorrichtung,
- Figur 9: die Person gemäß Figur 8, wobei die Person jedoch die Führungsschiene mit der Tragevorrichtung entsprechend Figuren 15 und 16 trägt,
- Figur 10: eine Variante eines Tragegriffs mit einer Rastkontur in einer Ansicht etwa entsprechend einem Detail D3 in Figur 7,
- Figur 11A: ein Detail D4 aus Figur 10, wobei die Rastkontur in Raststellung ist,
- Figur 11B: die Ansicht gemäß Figur 11A, jedoch mit der Rastkontur in einer Lösestellung,
- Figur 12: eine Ansicht von oben auf einen mittleren Abschnitt einer ersten Variante einer Führungsschiene gemäß Figur 5,
- Figur 13: eine Ansicht von oben auf einen mittleren Abschnitt einer zweiten Variante einer Führungsschiene gemäß Figur 5,
- Figur 14: Ansicht von oben auf einen mittleren Abschnitt einer dritten Variante einer Führungsschiene,
- Figur 15: eine Ansicht von oben auf einen mittleren Abschnitt einer 14 Variante einer Führungsschiene gemäß Figur 5,
- Figur 16: einen oberen Teil eines Transportbehälters mit einem noch nicht an ihm montierten Hakenelement,
- Figur 17: eine Detailansicht des Transportbehälters gemäß Figur 16 mit montiertem Hakenelement,
- Figur 18: den Transportbehälter gemäß Figuren 16, 17 mit einer an den Hakenelementen des Transportbehälters gehaltenen Führungsschiene,
- Figur 19: einen Teilschnitt durch die Anordnung gemäß Figur 18, etwa entlang einer Schnittlinie D-D, wobei die Führungsschiene im linken Teil der Abbildung noch von dem Transportbehälter entfernt und im rechten Teil der Abbildung am Transportbehälter befestigt ist.

Eine Führungsschienenanordnung 20 dient zum Führen einer Hand-Werkzeugmaschine 11 an einem Werkstück, welches in der Zeichnung nicht dargestellt ist. Die Hand-Werkzeugmaschine 11 ist beispielsweise eine Sägemaschine, wobei sie ohne weiteres auch eine Fräsmaschine oder dergleichen andere zur spanenden Bearbeitung eines Werkstücks geeignete Maschine sein kann. Auch eine Bohrmaschine, insbesondere eine Bohrmaschine, mit der Bohrlöcher in einer Reihe nebeneinander zu bohren sind, kann anhand der Führungsschienenanordnung 20 optimal genutzt werden. Jedenfalls weist die Hand-Werkzeugmaschine 11 ein Werkzeug 12 auf, beispielweise ein Sägeblatt, welches an einer durch einen Antriebsmotor 13A, insbesondere einen elektrischen Antriebsmotor, antreibbaren Werkzeugaufnahme gehalten ist. Der Antriebsmotor 13A ist beispielsweise in einem Gehäuse 13 der Hand-Werkzeugmaschine 11 aufgenommen.

Weiterhin hat die Werkzeugmaschine 11 eine Führungsplatte 14, die man auch allgemeiner als eine Führungseinrichtung bezeichnen kann, welche zum Führen der Hand-Werkzeugmaschinen 11 auf einem Untergrund und vorzugsweise auch der Führungsschienenanordnung 20 geeignet ist.

Die Führungsschienenanordnung 20 weist eine erste Führungsschiene 21 und eine zweite Führungsschiene 22 auf, wobei weitere Führungsschienen ohne weiteres möglich sind. Die beiden Führungsschienen 21 und 22 sowie gegebenenfalls weitere Führungsschienen können nämlich mit der noch im Detail erläuterten Verbinderanordnung 60 jeweils aneinander gereiht und miteinander fest verbunden werden, sodass eine durchgängige, lang gestreckte und mit der Hand-Werkzeugmaschine 11 sozusagen in einem Zug nutzbare Gesamt-Führungsschiene gebildet ist.

An den Führungsschienen 21, 22 ist ein Führungsvorsprung 40 angeordnet, welcher in Eingriff mit einer Führungsaufnahme 15 an der Führungsplatte 14 bringbar ist, um die Hand-Werkzeugmaschine 11 zum Einbringen eines geradlinigen Sägeschnitts in ein Werkstück W geradlinig zu führen. Die Hand-Werkzeugmaschine 11 ist an den Führungsschienen 21, 22 oder der Führungsschienenanordnung 20 entlang einer Arbeitsrichtung AR entlang führbar.

Die Führungsvorsprünge 40 der Führungsschienen 21 und 22 fluchten miteinander, wenn sie mit der Verbinderanordnung 60 miteinander verbunden sind.

Die Führungsschienen 21 und 22 weisen im Wesentlichen gleiche oder ähnliche Komponenten, die nachfolgend erläutert und mit denselben Bezugsziffern versehen sind.

Die Führungsschienen 21, 22 sind mit ihren Unterseiten oder Auflageflächen 24 auf einen Untergrund, zum Beispiel das Werkstück W, auflegbar und weisen an ihrer zu der Auflagefläche 24 entgegengesetzten Seite oder Oberseite eine Führungsfläche 23 auf, die zum Führen der Hand-Werkzeugmaschine 11 vorgesehen ist. Der Führungsvorsprung 40 steht vor die Führungsfläche 23 zum Eingriff in die Führungsaufnahme 15 der Hand-Werkzeugmaschine 11 vor.

Die Führungsschienen 21, 22 weisen eine Längsgestalt auf und erstrecken sich entlang von Längsachsen L1 und L2. Die Längsachsen L1 und L2 fluchten miteinander, wenn die Führungsschienen 21 und 22 anhand der Verbinderanordnung 60 miteinander verbunden sind. Ebenso fluchten zu den Längsachsen L1 und L2 parallele Längsseiten 25 der Führungsschienen 21 und 22, an denen das Werkzeug 12 bzw. Sägeblatt vorbeigeführt wird, wenn die Hand-Werkzeugmaschine 11 an der Führungsschienenanordnung 20 entlang geführt wird. Auch wenn es darauf nicht ankommt, fluchten zu den Längsseiten 25 entgegengesetzte Längsseiten 24 der Führungsschienen 21 und 22 miteinander, wenn die Führungsschienen 21 und 22 anhand der Verbinderanordnung 60 miteinander verbunden sind.

Die Führungsschienen 21 und 22 haben Stirnseiten 27 und 28 quer zu den Längsachsen L1 und L2, wobei die Stirnseite 27 eine in der Arbeitsrichtung AR vordere Stirnseite und die Stirnseite 28 eine in der Arbeitsrichtung AR hintere Stirnseite bilden.

Eine in Arbeitsrichtung AR vordere Führungsschiene 21 ist mit ihrer hinteren Stirnseite 28 mit der Stirnseite 27 einer in Arbeitsrichtung hinteren Führungsschiene 22 anhand der Verbinderanordnung 60 verbindbar.

An der Längsseite 25 eine jeweiligen Führungsschiene 21, 22 ist eine Lippe 29 angeordnet, die als Ausreißschutz dient und beim erstmaligen Gebrauch der Führungsschiene 21 oder 22 durch das Werkzeug 12 auf ein geeignetes Maß geschnitten wird.

Die Führungsschienen 21, 22 weisen Schienenkörper 30 auf, die beispielsweise als Strangpress-Profile ausgestaltet sind.

An der Unterseite oder der Auflagefläche 24 der Führungsschiene 21, 22 kann ein Auflagestreifen 39 oder können mehrere Auflagestreifen 39 vorgesehen sein. An der Oberseite oder Führungsfläche 23 der Führungsschiene 21, 22 können Gleitstreifen 38 vorgesehen sein, an denen die Hand-Werkzeugmaschine 11 entlanggleiten kann.

An dem Führungsvorsprung 40 ist die Längsführungsfläche 31 zur Längsführung der Hand-Werkzeugmaschine 11 entlang der Längsachsen L1 und L2 in der Arbeitsrichtung AR vorgesehen.

Der Führungsvorsprung 40 ist in der Art einer Rippe ausgestaltet. Parallel zu dem Führungsvorsprung verläuft eine Hilfsmittelaufnahme 50, die als Nut ausgestaltet ist. In die Hilfsmittelaufnahme 50 können zur Werkstückbearbeitung geeignete Hilfsmittel, zur Befestigung der Führungsschiene 21, 22 an einem Untergrund geeignete Komponenten oder dergleichen befestigt werden.

Die Hilfsmittelaufnahme 50 sowie der Führungsvorsprung 40 stellen Steckaufnahmen 55, 45 für Verbinderelemente 61, 62 der Verbinderanordnung 60 bereit, in die die Verbinderelemente 55, 45 einsteckbar sind.

Das Verbinderelement 61 sowie die zugeordnete Steckaufnahmen 45 sind für eine Ausrichtung der Führungsschienen 21, 22 parallel zur Führungsfläche 23 vorgesehen. Das Verbinderelement 61 kann man auch als ein Parallel-Verbinderelement 61 bezeichnen.

Das Verbinderelement 62 bildet sozusagen ein Senkrecht-Verbinderelement. Das Verbinderelement 62 dient zur Ausrichtung der Führungsschienen 21, 22 senkrecht zu den Führungsflächen 23.

Zur Verbindung der Führungsschienen 21 und 22 werden Steckabschnitte 65 der Verbinderelemente 61, 62 in die einander gegenüberliegenden Steckaufnahmen 45 und 55 der Führungsschienen 21, 22 eingesteckt.

An dem Verbinderelement 61, nämlich dessen Steckabschnitten 65, sind Parallel-Klemmeinrichtungen 63 angeordnet, die zu einer Verklemmung in den Steckaufnahmen 45 der miteinander zu verbindenden Führungsschienen 21 und 22 mit einer zu der Führungsfläche parallelen Parallel-Klemmkraft vorgesehen sind.

An dem Verbinderelement 62 sind Senkrecht-Klemmeinrichtungen 64 angeordnet, mit denen das Verbinderelement 62 in den Steckaufnahmen 55 verklemmbar ist, insbesondere mit einer Senkrecht-Klemmkraft, die zu der Parallel-Klemmkraft winkelig, insbesondere rechtwinkelig, ist.

Die Parallel-Klemmeinrichtungen 63 und die Senkrecht-Klemmeinrichtungen 64 sind anhand eines Montagewerkzeugs M betätigbar, mit welchem Betätigungskörper oder Klemmkörper, z.B. Schrauben, der Klemmeinrichtungen 63, 64 betätigbar sind.

Nun kann man sich vorstellen, dass der Transport der langgestreckten und dementsprechend sperrigen Führungsschienen 21 und 22 in der Praxis unbequem ist.

Deutlich wird dies beispielsweise in der Darstellung gemäß Figur 8, die einen Bediener BE beim Erklimmen einer Treppe zeigt, wobei der Bediener BE die Führungsschiene 21 unter seinen einen Arm hält und mit dem anderen Arm einen Transportbehälter 100 trägt.

Viel komfortabler ist die Situation für den Bediener BE mit der Anordnung gemäß Figur 9, bei der die Führungsschiene 22 sozusagen auf dem Transportbehälter 100 aufliegt, den der Bediener an einem Handgriff 101 des Transportbehälters 100 ergreifen kann. Der Bediener trägt also im Grunde genommen den Transportbehälter 100, an dem die Führungsschiene 22 befestigt ist.

Der Transportbehälter 100 umfasst beispielsweise einen Korpus 102 mit einem Boden 103 sowie von dem Boden 103 abstehenden Seitenwänden 104, 105 und 106. Die Seitenwände 105 und 106 erstrecken sich zwischen den Seitenwänden 104 und begrenzen mit diesem zusammen einen Aufnahmeraum 108, in dem beispielsweise die Hand-Werkzeugmaschine 11 aufgenommen werden kann.

Der Aufnahmeraum 108 ist durch einen Deckel 110 verschließbar. Der Deckel 110 ist schwenkbar am Korpus 102 angelenkt, wobei in Figur 16 eine offene Stellung des Korpus' 102 dargestellt ist. Der Deckel 110 weist eine Deckwand 113 auf sowie Seitenwände 114, zwischen denen sich Seitenwände 115 und 116 erstrecken. Die Seitenwände 104 und 114 sowie Seitenwände 105 und 115 und die Seitenwände 106 und 116 fluchten miteinander, wenn der Deckel 110 den Korpus 111 verschließt.

Zwischen den Seitenwänden 105 und 115 sind Schwenklager angeordnet, die man in der Zeichnung nicht sieht. Mithin ist also der Deckel 110 an der Seitenwand 105 schwenkbar angelenkt.

An der Seitenwand 116 ist ein Riegel 117 angeordnet, der mit einer Verriegelungskontur 107 an der Seitenwand 106 in Eingriff gebracht werden kann, um den Transportbehälter 100 zuverlässig zu verschließen. Dann ist der Deckel 110 mit dem Korpus 102 fest verbunden.

An der Deckwand 113 ist ein Tragegriff 120 angeordnet.

Die Deckwand 113 weist Schwenklager 121 auf, anhand derer der Tragegriff 120 um eine Schwenkachse S zwischen einer zu der Deckwand 113 hin geschwenkten Nichtgebrauchsstellung N und einer von der Deckwand 113 weg geschwenkten Gebrauchsstellung G schwenkbar gelagert ist. In der Gebrauchsstellung G steht der Tragegriff 120 von der Deckwand 113 ab und kann von einem Bediener bequem ergriffen werden.

An der Deckwand 113 ist eine Vertiefung 118 zur Aufnahme des Tragegriffs 120 in der Nichtgebrauchsstellung N.

Der Tragegriff 120 weist an seinen Längsenden und somit im Bereich der Schwenklager 121 Lagerabschnitte 122 auf. Im Bereich und/oder anhand der Lagerabschnitte 122 ist der Tragegriff 120 schwenkbar am Transportbehälter 100 und/oder an der Deckwand 113 gelagert.

Zwischen den Lagerabschnitten 122 erstreckt sich ein Griffabschnitt 123, der in der Art eines Henkels von dem Bediener BE ergreifbar ist.

Der Griffabschnitt 123 hat vorzugsweise eine lang gestreckte Gestalt und erstreckt sich entlang einer Längsachse L123.

Der Griffabschnitt 123 und die Lagerabschnitte 122 sind zueinander winkelig, beispielsweise etwa rechtwinkelig.

Die Führungsschiene 22 weist eine Durchstecköffnung 32 für den Tragegriff 120 auf. Die Durchstecköffnung 32 stellt mit ihren Innenwandflächen oder Innenseiten 33 Formschlusskonturen 34 bereit, an denen der Tragegriff 120 mit den Lagerabschnitten 122 abstützbar ist.

Jeder Lagerabschnitt 122 weist an einander entgegengesetzten Seiten Stützkonturen 122F auf. Die Stützkonturen 122F sind beispielsweise durch flache Wandabschnitte gebildet oder weisen flache Wandabschnitte auf. Die Stützkonturen 122F sind beispielsweise Planflächen.

Die Lagerabschnitte 122 bilden Gegen-Formschlusskonturen 124 oder weisen Gegen-Formschlusskonturen 124 auf. Die Gegen-Formschlusskonturen 124 sind in formschlüssigen Eingriff mit den Formschlusskonturen 34 bringbar. Die Gegen-Formschlusskonturen 124 umfassen beispielsweise die Stützkonturen 122F der Lagerabschnitte 122.

Weiterhin ist der Tragegriff 120 an Längsenden 35 der Durchstecköffnung 32 vorteilhaft formschlüssig abgestützt, sodass die Führungsschiene 22 bezüglich ihrer Längsachse L2 vorteilhaft verschiebefest von dem Tragegriff 120 abgestützt ist. Auch die Längsendbereiche oder Längsenden 35 bilden Formschlusskonturen 34.

Der Tragegriff 120, insbesondere die Lagerabschnitte 122, weisen bezüglich der Längsachse L2 an zueinander entgegengesetzten oder voneinander abgewandten Seiten Stützkonturen 122L auf, die ebenfalls Bestandteile der Gegen-Formschlusskonturen 124 bilden und zur Abstützung an den Längsenden 35 der Durchstecköffnung 32 vorgesehen sind.

Zwischen dem Griffabschnitt 123 und der am Tragegriff 120 gehaltenen Führungsschiene 22 ist eine Durchgreiföffnung 123G vorhanden, wenn die Führungsschiene 22 durch die Durchstecköffnungen 32 durchgesteckt ist. Ein Bediener BE kann den Griffabschnitt 123 mit seiner Hand umgreifen und dabei die Durchgreiföffnung 123G durchgreifen.

Die Auflagefläche 24 oder die Führungsfläche 23 können sich auf der Deckwand 113 oder an Abstützflächen 119 der Deckwand 113 abstützen, wenn der Tragegriff 120 durch die Durchstecköffnung 32 durchgesteckt ist.

Zudem ist der Tragegriff 120 durch die Formschlusskonturen 34 in seiner Gebrauchsstellung G fixiert, kann also nicht mehr in die Nichtgebrauchsstellung N schwenken. Der Tragekomfort ist optimal.

Man erkennt in der Zeichnung, dass die Durchstecköffnung 32 in Bezug auf die Längsachse L2 im etwa längsmittig angeordnet ist, sodass die Führungsschiene 22 vor die Seitenwände 104 des Transportbehälters 100 im Wesentlichen gleich weit vorsteht.

Weiterhin ist die Durchstecköffnung 32 quer zur Längsachse L2 etwa quer mittig an der Führungsschiene 22 vorgesehen.

Durch beide vorgenannten Maßnahmen ist gewährleistet, dass die Durchstecköffnung 32 etwa in einem Zentrum Z der Führungsschiene 22, also auch einem Zentrum Z der Auflagefläche 24 oder der Führungsfläche 23, angeordnet ist. Mithin befindet sich also auch der Tragegriff 120 in dem Zentrum Z, wenn die Führungsschiene 22 an dem Transportbehälter 100 angeordnet ist

Zu einem zuverlässigen Halt der Formschlusskonturen 34, 124 aneinander bzw. zum Sichern des Tragegriffs 120 in der Durchstecköffnung 32 dient vorteilhaft eine Rastkontur 125. Die Rastkontur 125 ist beispielsweise durch einen federnden Abschnitt 126 an einem der Lagerabschnitte 122 gebildet. Es können auch an beispielsweise einander entgegengesetzten Seiten des Tragegriffs 120, z.B. einander entgegengesetzten Seiten eines Lagerabschnitts 122, jeweils Rastkonturen 125 vorgesehen sein (siehe Figur 10). Beide Lagerabschnitte 122 können jeweils Rastkonturen in der Art der Rastkonturen 125 aufweisen.

In Figur 11A steht die Rastkontur 125 vor die Auflagefläche 24 oder die Führungsfläche 23 der Führungsschiene 22 vor, sodass die Führungsschiene 22 an der Deckwand 113 gehalten ist. Zum Lösen der Rastkontur 125 wird diese in eine Lösestellung ausgelenkt, zum Beispiel durch eine Betätigung AL (Figur 11B), d. h. außer Eingriff mit der Führungsschiene 22 gebracht, sodass der Tragegriff 120 wieder aus der Durchstecköffnung 32 heraus geführt werden kann.

Die Durchstecköffnung 32 ist vorzugsweise als ein Längsschlitz ausgestaltet. Eine Querbreite des Längsschlitzes oder der Durchstecköffnung 32 quer zur Längsachse L2 über die gesamte Länge parallel zur Längsachse L2 gleich. Eine Länge L32 der Durchstecköffnung 32 zwischen ihren Längsenden 35 ist vorzugsweise so bemessen, dass sie einem Außenabstand der Lagerabschnitte 122 entspricht, d. h. der Tragegriff 120 ist bezüglich der Längsachse L2 vorteilhaft verschiebefest in der Durchstecköffnung 32 aufgenommen, wenn er in diese eingreift.

Es ist möglich, dass die Länge L32 der Durchstecköffnung 32 so bemessen ist, dass der Tragegriff 120 bezüglich der Durchstecköffnung 32 quer zur Längsachse L2 oder quer zur Länge L32 ausschließlich entlang einer Steckachse SA verschieblich oder steckbar, jedoch nicht verschwenkbar ist, abgesehen von einem für das Durchstecken des Tragegriffs 120 durch die Durchstecköffnung 32 notwendigen Spiel, beispielsweise einem Spiel SP bezüglich der Längsachse L123 des Tragegriffs 120, die zu einer Längsachse der Durchstecköffnung 32 oder der Längsachse L2 parallel ist, wenn der Tragegriff 120 durch die Durchstecköffnung 32 vorsteht.

Eine andere Ausführungsform kann vorsehen, dass die Führungsschiene 22 bezüglich des Tragegriffs 120 schwenkbar ist, um die Durchstecköffnung 32 in Eingriff oder außer Eingriff mit dem Tragegriff 120 zu bringen. Beispielsweise ist die Länge L32 der Durchstecköffnung 32 so bemessen, dass das Spiel SP ein Schwenkspiel bildet oder ausreichend lang ist, um ein Schwenkspiel zu ermöglichen. Dann kann die Führungsschiene 22 beispielsweise um ein Längsende des Tragegriffs 120, beispielsweise um eine Schwenkachse S32, geschwenkt werden, um die Durchstecköffnung 32 in Eingriff und/oder außer Eingriff mit dem Tragegriff 120 zu bringen. Eine derartige Schwenkbewegung ist durch einen Pfeil KP in der Zeichnung angedeutet.

Alternative Durchstecköffnungen sind in den Figuren 12 bis 15 dargestellt.

So sind beispielsweise an Längsendbereichen einer Durchstecköffnung 32A einer Führungsschiene 22A verbreiterte Abschnitte 35A vorgesehen, die ein Einstecken des Tragegriffs 120 erleichtern. Die Führungsschiene 22A entspricht ansonsten im Wesentlichen der Führungsschiene 22.

Auch die nachfolgend erläuterten Führungsschiene 22B, 22C und 22D entsprechen weitgehend der Führungsschiene 22, haben jedoch zu der Durchstecköffnung 32 alternative Durchstecköffnungen 32B, 32C und 32D.

Die Durchstecköffnung 32B weist einen mittleren Abschnitt 36B auf, der dem Griffabschnitt 123 zugeordnet ist und von dem sich Abschnitte 37B weg erstrecken, die den Lagerabschnitten 122 zugeordnet sind. Die Durchstecköffnung 32B ermöglicht es, dass der Tragegriff 122 in die Nichtgebrauchsstellung N verstellbar ist.

Eine Kontur der Durchstecköffnung 32B entspricht also einer Seitenkontur des Tragegriffs 120, sodass dieser aus der Gebrauchsstellung G in die Durchstecköffnung 32B hinein in die Nichtgebrauchsstellung N verstellbar ist. Die Durchstecköffnung 32B bildet also beispielsweise eine Nichtgebrauchsstellungsaufnahme 32N für den Tragegriff 120. In der Nichtgebrauchsstellung N steht der Tragegriff 120 beispielsweise nicht oder nur wenig vor die jeweils von der Deckwand 113 abgewandte Führungsfläche 23 oder Auflagefläche 24 der Führungsschiene 22 vor. Gleichwohl kann der Tragegriff 120 aus der Durchstecköffnung 32B oder Nichtgebrauchsstellungsaufnahme 32N heraus in der Gebrauchsstellung G verschwenkt werden, um die Anordnung bestehend aus Transportbehälter 100 und Führungsschiene 22B bequem tragen zu können.

Bei der Konfiguration gemäß Figur 14 hat die Führungsschiene 22C eine Durchstecköffnung 32C einen mittleren Abschnitt 36C, durch den der Griffabschnitt 123 durchsteckbar ist sowie von dem mittleren Abschnitt 36C sich parallel zur Längsachse L2 weg erstreckende Endabschnitte 35C, die gegenüber dem mittleren Abschnitt 36C schmaler sind und zum formschlüssigen Halt der Lagerabschnitte 122 des Tragegriffs 120 vorgesehen sind. Durch den breiteren mittleren Abschnitte 36C kann der Bediener den Griffabschnitt 123 des Tragegriffs 120 besser umgreifen. Mithin bildet also der mittlere Abschnitt 36C eine Art Griffmulde aus.

Bei der Konfiguration gemäß Figur 15 hat die Führungsschiene 22D eine Durchstecköffnung 32D, die eine seitliche Einführöffnung 33D, einen mittleren Abschnitt 36D und einen Endabschnitt 37D aufweist. Durch die Einführöffnung 33D kann der Tragegriff 120 hindurchgeführt werden, sozusagen in die Durchstecköffnung 32D eingefädelt werden, um auf diese Weise eine formschlüssige Verbindung zwischen dem Tragegriff 120 bzw. dem Transportbehälter 100 und der Führungsschiene 22 herzustellen.

Der Transportbehälter 100 bildet also eine Tragevorrichtung 200, wobei der Deckel 110 und insbesondere die Deckwand 113 einen Tragekörper 201 darstellt, von der ein Tragegriff 120 absteht.

Aber auch die vordere Seitenwand 106 kann einen Tragekörper bilden, beispielsweise einen Tragekörper 202. An der Seitenwand 106 können Haken 130 angeordnet sein.

Die Haken 130 können beispielsweise an Hakenelementen 131 vorgesehen sein, die in Steckhalterungen 140 am Transportbehälter 100 aufgenommen oder aufnehmbar sind. Die Hakenelemente 131 umfassen beispielsweise Plattenkörper 132, die an einander entgegengesetzten Längsseiten Steckvorsprünge 133 aufweisen. Die Steckvorsprünge 133 sind in Nuten 144 der Steckhalterungen 140 einsteckbar, wobei sich die Nuten 144 gegenüber liegen. Eine Flachseite des Plattenkörpers 132 liegt dabei an einem Boden 143 der Steckhalterung 140 an. Die Steckhalterungen 140 weisen Einstecköffnungen 145 auf, durch die die Hakenelemente 131 einsteckbar sind.

Den Einstecköffnungen 145 liegt eine Stützkontur 146 zur Abstützung eines jeweiligen Hakenelements 131 gegenüber, wenn dieses in die Steckhalterung 140 eingesteckt ist. Die Stützkontur 146 und die Nuten 144 sind zueinander winkelig.

Wenn der Deckel 110 geschlossen ist, hält er die Hakenelemente 131 in den Steckhalterungen 140. Beispielsweise sind die Hakenelemente 131 an der Stirnseite der Seitenwand 116 des Deckels 110 abgestützt. Mithin bildet also der Deckel 110 einen Riegel zur Verriegelung eines jeweiligen Hakenelements 131 in einer Steckhalterung 140.

Ein jeweiliger Haken 130 steht vor den Plattenkörper 132 vor und ist beispielsweise in der Art einer Aufnahmerinne ausgestaltet. Der Haken 130 kann in eine Hakenkontur 150 einer Führungsschiene 21 oder 22 eingreifen. Eine derartige Hakenkontur 150 wird beispielsweise von einem der Schenkel 54 oder 44 bereitgestellt. Mit den Schenkeln 54 oder 44 kann die Führungsschiene 21 oder 22 in die Haken 130 eingehakt werden, wobei sich dann beispielsweise die Auflagefläche 24 flächig an der Frontseite oder Seitenwand 106 des Transportbehälters 100 abstützen kann. Mithin hängt also quasi die Führungsschiene 21 oder 22 frontseitig am Transportbehälter 100, sodass sie bequem transportierbar ist.

## Patentansprüche

1. System umfassend mindestens eine zum Führen einer Hand-Werkzeugmaschine (11) vorgesehene Führungsschiene (21, 22), die eine Längsgestalt aufweist und sich entlang einer Längsachse erstreckt, wobei die Führungsschiene (21, 22) an einander entgegengesetzten Seiten eine Auflagefläche (24) zur Auflage der Führungsschiene (21, 22) auf einem Werkstück (W) und eine Führungsfläche (23) aufweist, vor die eine sich entlang der jeweiligen Längsachse (L1, L2) erstreckende Längsführungsfläche (31) zum Führen der Hand-Werkzeugmaschine (11) parallel zu der Längsachse (L1, L2) vorsteht, **dadurch gekennzeichnet, dass** das System eine Tragevorrichtung (200) mit einem Tragekörper (201, 202) und einem an dem Tragekörper (201, 202) angeordneten Tragegriff (120) zum Ergreifen durch einen Bediener (BE) umfasst, wobei die Führungsschiene (21, 22) zu einer Verbindung mit der Tragevorrichtung (200) Formschlusskonturen (34) aufweist, die in Eingriff mit Gegen-Formschlusskonturen (124) der Tragevorrichtung (200) bringbar sind, sodass die Führungsschiene (21, 22) anhand des Tragegriffs (120) durch einen Bediener (BE) tragbar ist.

2. System nach Anspruch 1, **dadurch gekennzeichnet, dass** die Tragevorrichtung (200) eine Abstützfläche (119) zum flächigen Abstützen der Führungsschiene (21, 22), insbesondere der Auflagefläche (24) oder der Führungsfläche (23) der Führungsschiene (21, 22), aufweist.

3. System nach Anspruch 1 oder 2, **dadurch gekennzeichnet, dass** die Führungsschiene (21, 22) eine Durchstecköffnung (32) für den Tragegriff (120) aufweist, die sich zwischen zwei einander entgegengesetzten Seiten, insbesondere zwischen der Führungsfläche (23) und der Auflagefläche (24), erstreckt und durch die der Tragegriff (120) durchsteckbar ist, wobei vorteilhaft vorgesehen ist, dass die Durchstecköffnung (32) eine Längsgestalt hat und/oder dass sich die Durchstecköffnung (32) parallel oder etwa parallel zu einer Längsachse (L1, L2) der Führungsschiene (21, 22) erstreckt und/oder dass die Durchstecköffnung (32) eine Nichtgebrauchsstellungsaufnahme (37N) für den Tragegriff (120) aufweist, in der der Tragegriff (120) in einer zu dem Tragekörper (201, 202) und/oder der Führungsschiene (21, 22) hin verstellten Nichtgebrauchsstellung (N) aufnehmbar ist, in der der Tragegriff (120) nicht in einer zum Tragen der Führungsschiene (21, 22) geeigneten Position vor die Führungsschiene (21, 22) vorsteht.

4. System nach einem der vorhergehenden Ansprüche, **dadurch gekennzeichnet, dass** der Tragegriff (120) in der Art eines Henkels ausgestaltet ist und/oder dass der Tragegriff (120) vor die Führungsfläche (23) oder die Auflagefläche (24), insbesondere rechtwinkelig, vorsteht, wenn die Tragevorrichtung (200) mit der Führungsschiene (21, 22) verbunden ist, und/oder dass der Tragegriff (120) an dem Tragekörper (201, 202) der Tragevorrichtung (200) zwischen einer Gebrauchsstellung (G), in der der Tragegriff (120) vor den Tragekörper (201, 202) vorsteht, und einer Nichtgebrauchsstellung (N) schwenkbar gelagert ist, in der der Tragegriff (120) näher zu dem Tragekörper (201, 202) hin verstellt ist als in der Gebrauchsstellung (G), und/oder dass der Tragegriff (120) durch die Führungsschiene (21, 22) in der Gebrauchsstellung (G) fixiert ist, wenn die Führungsschiene (21, 22) und die Tragevorrichtung (200) miteinander verbunden sind.

5. System nach einem der vorhergehenden Ansprüche, **dadurch gekennzeichnet, dass** die Durchstecköffnung (32) und/oder im miteinander verbundenen Zustand der Führungsschiene (21, 22) und der Tragevorrichtung (200) der Tragegriff (120) etwa längsmittig bezüglich der Längsachse (L1, L2) der Führungsschiene (21, 22) angeordnet ist und/oder dass die Durchstecköffnung (32) und/oder im miteinander verbundenen Zustand der Führungsschiene (21, 22) und der Tragevorrichtung (200) der Tragegriff (120) etwa quer mittig zwischen sich parallel zur Längsachse (L1, L2) der Führungsschiene (21, 22) erstreckenden Längsseiten der Führungsschiene (21, 22) angeordnet ist und/oder dass die Durchstecköffnung (32) und/oder im miteinander verbundenen Zustand der Führungsschiene (21, 22) und der Tragevorrichtung (200) der Tragegriff (120) im Zentrum (Z) oder nahe beim Zentrum (Z) der Auflagefläche (24) und/oder der Führungsfläche (23) der Führungsschiene angeordnet ist.

6. System nach einem der vorhergehenden Ansprüche, **dadurch gekennzeichnet, dass** der Tragegriff (120) etwa rechtwinkelig vor die Auflagefläche (24) oder die Führungsfläche (23) der Führungsschiene (21, 22) vorsteht, wenn die Führungsschiene (21, 22) mit der Tragevorrichtung (200) verbunden ist, und/oder dass der Tragegriff (120) etwa rechtwinkelig vor eine Abstützfläche (119) des Tragekörpers (201, 202) vorsteht.

7. System nach einem der Ansprüche 3 bis 6, **dadurch gekennzeichnet, dass** zwischen einem Griffabschnitt (123) des Tragegriffs (120) und der Führungsschiene (21, 22), wenn der Tragegriff (120) durch die Durchstecköffnung (32) durchgesteckt und/oder die Führungsschiene (21, 22) mit der Tragevorrichtung (200) verbunden ist, eine Durchgreiföffnung (123G) vorhanden ist, die zum Umgreifen des Griffabschnitts (123) mit einer Hand eines Bedieners (BE) vorgesehen und ausgestaltet ist, und/oder dass der Tragegriff (120) ausschließlich entlang einer zur Längsachse (L2) der Führungsschiene (22) winkeligen, insbesondere etwa rechtwinkeligen oder rechtwinkeligen, Steckachse (SA) durch die Durchstecköffnung (32) durchsteckbar ist und/oder dass die Durchstecköffnung (32) eine lang gestreckte Gestalt aufweist und eine Länge (L32) der Durchstecköffnung (32) zwischen ihren Längsenden (35) derart bemessen ist, dass der Tragegriff (120) um eine zu der Längsachse (L32) winkelige Schwenkachse (S32) schwenkbar ist, um den Tragegriff (120) in Eingriff oder außer Eingriff mit der Durchstecköffnung (32) zu bringen.

8. System nach einem der vorhergehenden Ansprüche, **dadurch gekennzeichnet, dass** die Tragevorrichtung (200) und die Führungsschiene (21, 22) anhand der Formschlusskonturen (34) und Gegen-Formschlusskonturen (124) derart miteinander verbindbar sind, dass der Tragegriff (120) bezüglich der Führungsfläche (23) schwenkfest und/oder verschiebefest ist, wenn die Tragevorrichtung (200) und die Führungsschiene (21, 22) miteinander verbunden sind.

9. System nach einem der vorhergehenden Ansprüche, **dadurch gekennzeichnet, dass** die Tragevorrichtung (200) und/oder die Führungsschiene (21, 22) mindestens eine Rastkontur (125) zum Verrasten mit der Führungsschiene (21, 22) aufweist, wobei vorteilhaft vorgesehen ist, dass die mindestens eine Rastkontur (125) an dem Tragegriff (120) und/oder an der Durchstecköffnung (32) angeordnet ist und beim Einstecken und oder Durchstecken des Tragegriffs (120) durch die Durchstecköffnung (32) den Tragegriff (120) mit der Führungsschiene (21, 22) verrastet

10. System nach einem der vorhergehenden Ansprüche, **dadurch gekennzeichnet, dass** der Tragekörper (201, 202) einen Transportbehälter (100) mit einem Aufnahmeraum (108) zum Aufnehmen von Gegenständen, insbesondere der Hand-Werkzeugmaschine (11), umfasst oder durch einen Transportbehälter (100) gebildet ist, wobei der Tragegriff (120) zum Tragen des Transportbehälters (100) vorgesehen und ausgestaltet ist.

11. System nach Anspruch 10, **dadurch gekennzeichnet, dass** der Tragegriff (120) an einer Oberseite, insbesondere einem Deckel, des Transportbehälters (100) angeordnet ist und/oder dass die Abstützfläche (119) an einer Oberseite, insbesondere einem Deckel, des Transportbehälters (100) oder einer Seitenwand des Transportbehälters (100) angeordnet ist.

12. System nach einem der vorhergehenden Ansprüche, **dadurch gekennzeichnet, dass** die Gegen-Formschlusskontur (124) der Tragevorrichtung (200) mindestens einen Haken (130) zum Verhaken mit einer Hakenkontur der Führungsschiene (21, 22) umfasst, wobei vorteilhaft vorgesehen ist, dass der mindestens eine Haken (130) der Tragevorrichtung (200) und die Hakenkontur der Führungsschiene (21, 22) durch eine Schwenkbetätigung oder ausschließlich durch eine Schiebebetätigung, insbesondere parallel zur Längsachse (L1, L2) der Führungsschiene (21, 22), in Eingriff oder außer Eingriff miteinander bringbar sind und/oder dass der mindestens eine Haken (130) an dem Tragekörper (201, 202) in einem Abstand von dem Tragegriff (120) angeordnet ist und/oder an einer Seitenwand eines oder des Transportbehälters (100) der Tragevorrichtung (200) angeordnet ist und/oder dass der mindestens eine Haken (130) an einem Hakenelement (131) angeordnet ist, welches lösbar mit der Tragevorrichtung (200), insbesondere dem Transportbehälter (100), verbindbar ist, wobei die Tragevorrichtung (200), insbesondere der Transportbehälter (100), vorteilhaft eine Steckhalterung (140) zum Einstecken des Hakenelements (131) umfasst.

13. System nach Anspruch 12 **dadurch gekennzeichnet, dass** die Tragevorrichtung (200) einen Riegel zum Verriegeln des Hakenelements (131) in der Steckhalterung (140) aufweist, wobei der Riegel vorteilhaft durch einen Deckel des oder eines Transportbehälters (100) der Tragevorrichtung (200) gebildet ist.

14. Tragevorrichtung (200), insbesondere als ein Bestandteil des Systems nach einem der Ansprüche 1 bis 13, zum Tragen einer Führungsschiene (21, 22), die zum Führen einer Hand-Werkzeugmaschine (11) vorgesehen ist, **dadurch gekennzeichnet, dass** die Tragevorrichtung (200) einen Tragekörper (201, 202) und einen an dem Tragekörper (201, 202) angeordneten Tragegriff (120) zum Ergreifen durch einen Bediener (BE) aufweist, wobei Gegen-Formschlusskonturen (124) zum Eingriff mit Formschlusskonturen (34) der Führungsschiene (21, 22) aufweist, sodass die Führungsschiene (21, 22) anhand des Tragegriffs (120) durch einen Bediener (BE) tragbar ist, wobei vorteilhaft vorgesehen ist, dass die Gegen-Formschlusskonturen (124) an dem Tragegriff (120) angeordnet sind oder von dem Tragegriff (120) gebildet sind.

15. Führungsschiene (21, 22), insbesondere als ein Bestandteil des Systems nach einem der Ansprüche 1 bis 13, wobei die Führungsschiene (21, 22) eine Längsgestalt aufweist und sich entlang einer Längsachse (L1, L2) erstreckt, wobei die Führungsschiene (21, 22) an einander entgegengesetzten Seiten eine Auflagefläche (24) zur Auflage der Führungsschiene (21, 22) auf einem Werkstück (W) und eine Führungsfläche (23) aufweist, vor die eine sich entlang der jeweiligen Längsachse (L1, L2) erstreckende Längsführungsfläche (31) zum Führen der Hand-Werkzeugmaschine (11) parallel zu der Längsachse (L1, L2) vorsteht, wobei die Führungsschiene (21, 22) zu einer Verbindung mit einer Tragevorrichtung (200) Formschlusskonturen (34) aufweist, die in Eingriff mit Gegen-Formschlusskonturen (124) der Tragevorrichtung (200) bringbar sind, wobei die Tragevorrichtung (200) einen Tragekörper (201, 202) und einen an dem Tragekörper (201, 202) angeordneten Tragegriff (120) zum Ergreifen durch einen Bediener (BE) aufweist, sodass die Führungsschiene (21, 22) anhand des Tragegriffs (120) durch einen Bediener (BE) tragbar ist, wobei vorteilhaft vorgesehen ist, dass sie eine Durchstecköffnung (32) zum Durchstecken des Tragegriffs (120) aufweist.
